# EUROPEAN PATENT APPLICATION

(11) **EP 1 975 531 A1**
(43) Veröffentlichungstag der Anmeldung: **01.10.2008**
(21) Anmeldenummer: 05851135.3
(22) Anmeldetag: 29.12.2005
(51) Int. Cl.: F26B 9/06, F26B 5/02

(54) **VORRICHTUNG ZUM TROCKNEN VON KAPILLAREN PORÖSEN MATERIALIEN DURCH EIN AKUSTISCH-THERMISCHES VERFAHREN**

(71) Anmelder: Koretsky, Sergey Leonidovich, Dedvosk (RU)
(72) Erfinder: Koretsky, Sergey Leonidovich, Dedvosk (RU)
(74) Vertreter: Jeck, Anton
(86) Internationale Anmeldenummer: PCT/RU2005/000678
(87) Internationale Veröffentlichungsnummer: WO 2007/075103

(57) **Zusammenfassung**

Die Erfindung betrifft ein Gerät zur Trocknung verschiedener, vorzugsweise kapillarporöser Materialien und kann in der Landwirtschaft für das Trocknen von Korn und anderer landwirtschaftlichen Produkte, in der Holzindustrie für das Trocken von Holz und Sägemehl, in der Nahrungsmittelindustrie für das Trocknen von Lebensmitteln sowie in anderen Industriezweigen verwendet werden.

Das Gerät für das Trocknen kapillarporöser Materialien enthält eine Trocknungskammer, in der schalldichte Scheidewände eingebaut sind, die den Innenraum in isolierte Sektionen aufteilen, von denen jede mit einer abgesonderten Schallquelle sowie einer Quelle erwärmter Luft ausgerüstet ist, die so angebracht ist, dass die erwärmte Luft aus ihr in jede Sektion der Trocknungskammer einströmt.

Die Erfindung löst die Aufgabe der Entwicklung eines Gerätes für das Trockenen kapillarporöser Materialien, das für die Trocknung in der akustisch-thermischen Weise brauchbar ist und das eine einfache Konstruktion aufweist und rentabel ist.

## Beschreibung

Die Erfindung betrifft ein Gerät zum Trocknen verschiedener, vorzugsweise kapillarporöser Materialien und kann in der Landwirtschaft für das Trocknen von Korn und anderer landwirtschaftlicher Produkte, wie in der Holzindustrie für das Trocknen von Holz und Sägemehl, in der Nahrungsmittelindustrie für das Trocknen von Lebensmitteln sowie für gleiche Ziele in anderen Industriezweigen verwendet werden.

Es sind viele Geräte bekannt, die für das Trocknen von Materialien auf verschiedene Weise bestimmt sind. Für das thermische Trocknen wird als Trockenmittel trocken erwärmte Luft verbreitet genutzt, die durch eine Trocknungskammer geleitet wird, welche das zu trocknende Material enthält. Zum Beispiel ist ein Trockner für das Trocknen von Holz bekannt, der eine Trocknungskammer enthält, deren Boden zwei Aushöhlungen aufweist. In eine dieser Aushöhlungen werden heiße Verbrennungsprodukte der Verbrennung des Holzes aus dem Ofenfuchs, und in der anderen wird das Trockenmittel zugeleitet, die heiße Luft, die sich in den Röhren im Ofenfuchs befindet, erwärmt wird, [Patent der Russischen Föderation Nr. 2153640]. Für die Vorbereitung des Trockenmittels können als Wärmequellen Elektroerhitzer, zum Beispiel Heizpatronen und andere bekannte Mittel genutzt werden.

Für die Verwirklichung des akustischen Trocknens wird eine Trocknungskammer mit einer Schallquelle ausgerüstet, welche akustische Wellen mit den bestimmten Parametern ausstrahlt, die auf das getrocknete Material einwirken und aus ihm die Feuchtigkeit entziehen.

Zum Beispiel ist ein Gerät für das Trocknen von Korn auf akustische Weise bekannt, welches einen Bunker, der mit einer Schütte für die Abförderung der Asche versehen ist, ein Wärme- und Stoffaustauschgerät, welches sich in einer Grube für die Zwischenabkühlung befindet, die mit dem Wärme- und Stoffaustauschgerät verbunden ist, aufweist und auf dessen Höhe in gelochten Konzentratoren Schallgeber mit den Reflektoren für den Luftstrom eingerichtet sind [A.S. UdSSR Nr. 675266]. Zu den Nachteilen dieses Geräts gehören eine niedrige Produktivität und ein hoher Energieaufwand, der durch eine gleichzeitige Nutzung einiger Schallgeber entsteht, sowie Untauglichkeit für eine Verwirklichung einer zukünftigen akustisch-thermischen Trockentechnik.

Die akustisch-thermische Art des Trocknens schließt sowohl eine thermische als auch eine akustische Einwirkung auf das zu trocknende Material ein. Sie besteht aus einer zyklischen Einwirkung auf das zu trocknende Material mit dem akustischen Feld, wobei bei jedem Umlauf das Material vorläufig erwärmt werden soll.

[Patent der Russischen Föderation Nr. 2215953]. Der Effekt einer solchen Einwirkung auf das Material wird größer, wenn zwischen den Umläufen eine Pause gemacht wird, die ausreicht, dass die Feuchtigkeit aus den Innenschichten des Materials durch die Poren oder Kapillaren die Außenschichten erreicht. Diese Trockentechnik wird durch einen niedrigeren Energieaufwand bezüglich jeder der erwähnten akustischen und thermischen Trockenweisen charakterisiert.

Es ist ein Gerät für die Verwirklichung des akustischen Trocknens bekannt, welches eine Trocknungskammer und einen Schallgeber aufweist, wobei die Trocknungskammer in Form eines Horchschlauchkanals hergestellt ist, entlang dessen sich Container mit Schiebern für die Beschickung und für das Abladen getrockneter Materialien mit Netzwänden befinden [Patent der Russischen Föderation Nr. 2095707]. Das Hauptmerkmal dieses Gerätes führt jedoch zu einer Untauglichkeit bei der Verwirklichung des oben erwähnten geringeren Energieaufwandes des akustisch-thermischen Trocknens. Dieses Gerät ist der vorliegenden Erfindung am ähnlichsten.

Der Erfindung liegt die Aufgabe zugrunde, ein Gerät für das Trocknen von kapillarporösen Materialien bereitzustellen, das für das Trocknen auf akustisch-thermischer Weise gedacht ist, wobei das Gerät eine einfache Konstruktion haben und rentabel sein soll.

Die gestellte Aufgabe wird dadurch gelöst, dass das Gerät für das Trocknen kapillarporöser Materialien bestimmt ist und eine Trocknungskammer, in der sich schalldichte Scheidewände befinden, deren Innenumfang auf isolierte Sektionen verteilt sind, von denen jede mit einer abgesonderten Schallquelle versehen ist, sowie eine Quelle für erwärmte Luft aufweist, die so ausgebildet ist, dass erwärmte Luft aus ihr in jede Sektion der Trocknungskammer einströmt.

Je nach Art des getrockneten Materials kann die Trocknungskammer verschiedene Konfigurationen aufweisen.

So ist es für die Holztrocknung (Balken- und Bretttrocknung) zweckmäßig, das Gehäuse der Trocknungskammer in Form eines Parallelepipeds auszuführen, bei dem zueinander parallele seitliche senkrechte Wände, zueinander parallele horizontale Unter- und Oberwände und schalldichte Scheidewände vorhanden sind, welche horizontal oder gemischt horizontal und vertikal in Längsrichtung angebracht sind (der Kammerseite entlang, die eine größere Länge aufweist), sowie mit einem Mittel zur Be- und Entladung, das in Form einer zu öffnenden Vorder- oder Hinterwand der Kammer ausgebildet ist. In diesem Fall sind die Sektionen horizontal gerichtet und haben die gleiche Länge wie die Trocknungskammer. Die Schallquellen werden in jeder Sektion an der Hinter- oder Vorderwand der Kammer untergebracht. Die erwärmte Luft wird gesondert in jede Sektion befördert.

Die Scheidewände zwischen den Sektionen sind schalldicht, sie können zum Beispiel aus zwei Metallschichten gefertigt sein, zwischen welchen ein schallhemmendes Material eingebaut ist: Mineralwatte, Schaumstoff, Kunstschaumstoff u. a. Die Wände der Trocknungskammer können auf dieselbe Weise gefertigt sein.

Für streubare Materialien kann die Trocknungskammer auf verschiedene Weise gefertigt sein (ihr Hohlraum kann einen Zylinder oder einen Parallelepiped darstellen), aber für eine Erleichterung des Auffüllens ist es zweckmäßig, die Sektionen und entsprechend die schalldichten Scheidewände vertikal auszurichten und das Mittel zur Abladung des Materials im Boden jeder Sektion einzubauen.

Für das streubare Material kann auch dieselbe Konstruktion verwendet werden, die oben für das Holz beschrieben wurde. In diesem Fall aber ist das Material in Netzcontainer unterzubringen, deren Netzmasche kleiner als die Größe einer Fraktion des streubaren Materials ist und die in die Sektionen der Trocknungskammer eingebaut werden.

Für eine Gleichmäßigkeit der akustischen Bearbeitung des getrockneten Materials ist die Trocknungskammer mit einem Schallabsorber auszustatten, der sich in der Gegenseite der Wand befindet, an der die Schallquelle angeordnet ist. Der Schallabsorber kann in Form einer Platte aus schallschluckendem Material, zum Beispiel Mineralwatte oder in Form spezieller Keile aus schallschluckendem Material gefertigt sein.

Die Quelle für die erwärmte Luft kann in Form eines Mittels zur Lufterwärmung (zum Beispiel Röhrenwärmeaustauscher, Heizpatrone oder dergleichen) und in Form eines Mittels zur Zwangszuführung der erwärmten Luft in die Trocknungskammer, zum Beispiel eines Lüfters, gefertigt werden.

Ein Ausführungsbeispiel der Trocknungskammer eines vorgeschlagenen Gerätes für die Holztrocknung mit vier Sektionen ist in der Fig. 1 wiedergegeben, in den Sektionen 1, 2, 3, 4 der Trocknungskammer, eine Schallquelle 5, eine schallhemmende Scheidewand 6 und ein Schallabsorber 7 dargestellt.

Das Gerät funktioniert auf folgende anhand des Ausführungsbeispiels erläuterte Weise.

Die Trocknungskammer ist, wie oben erwähnt, mittels schallhemmenden Scheidewänden 6 in vier Sektionen unterteilt, die eine fortlaufende Nummerierung 1, 2, 3, 4 haben. Es wird angenommen, dass die optimale Zeit des Anwärmens des getrockneten Materials mit der aufgewärmten Luft vier Stunden, und die optimale Zeit der akustischen Bestrahlung in einem Umlauf eine Stunde beträgt.

Die bis zum notwendigen Grad aufgewärmte Luft wird der Sektion 1 zugeführt. Eine Stunde nach dem Anfang der Zuführung in die Sektion 1 beginnt die Zuführung auch in der Sektion 2. Zwei Stunden nach der Zuführung der aufgewärmten Luft in die Sektionen 1, 2, beginnt die Zuführung in die Sektion 3. Drei Stunden wird die aufgewärmte Luft in die Sektionen 1, 2, 3 zugeführt, und beginnt dann in die Sektion 4 zugeführt zu werden. Die Zuführung der aufgewärmten Luft in alle Sektionen gleichzeitig dauert eine Stunde. Demnach wurde die aufgewärmte Luft für vier Arbeitsstunden in die Sektion 1, d.h. vier Stunden lang in die Sektion 1, in die Sektion 2 drei Stunden lang, in die Sektion 3 zwei Stunden lang und in die Sektion 4 eine Stunde lang zugeführt. Danach hört die Zuführung der aufgewärmten Luft in die Sektion 1 auf und die Schallquelle schaltet sich für eine nachfolgende Stunde ein, und die erwärmte Luft wird im Laufe der folgenden Stunde in die übrigen Sektionen zugeführt. Danach hört die Zuführung der erwärmten Luft in die Sektion 2 auf und die Schallquelle dieser Sektion schaltet sich für eine Stunde ein. Nach einer weiteren Stunde hört die Zuführung der aufgewärmten Luft in die Sektion 3 auf und die Schallquelle dieser Sektion schaltet sich auch für eine Stunde ein. Nach einer Stunde hört die Zuführung der erwärmten Luft in die Sektion 4 auf und die Schallquelle dieser Sektion schaltet sich für eine folgende Stunde ein. Der Prozess wird wiederholt. Daraufhin erfolgt in jeder Sektion die Bearbeitung des Materials mit der erwärmten Luft vier Stunden lang und die Schallbearbeitung eine Stunde lang. Die beschriebene Reihenfolge der Operationen wird bis zum Erreichen der Trocknung des Materials mehrfach wiederholt.

Für ein Erreichen einer gleichen Geschwindigkeit des Trocknens des Materials im ganzen Volumen der Trocknungskammer muss man eine gleiche Schallintensität in den Längs- und Querschnitten gewährleisten. Im Längsschnitt wird diese Aufgabe durch einen Schallabsorber gelöst, der sich an der Grenze der Trocknungskammer befindet, wobei er das Ausbreiten der Welle im genannten Schnitt fördert. Für das Erreichen einer identischen Schallintensität im Querschnitt der Trocknungskammer ist es notwendig und genügend, dass die sich in ihr erstreckende Schallwelle flach ist. Diese Forderung beschränkt die Auswahl der Frequenz (die Länge der Welle) des ausgestrahlten Schalls bei bestimmter Größe des Querschnitts der Trocknungskammer. Es ist bekannt, dass eine Welle im Horchschlauchkanal bei der Erfüllung folgender Bedingung, Δ<λ/2 = c/2f (1), flach ist [S. N. Rzhevkin «Zyklus von Vorlesungen in Theorie des Schalls» - M: Verlag Moskauer Staatlichen Universität, 1960]:

Hier ist λ die Wellenlänge des ausgestrahlten Schalls, f seine Frequenz, c die Geschwindigkeit des Schalls im Medium, in dem er sich fortpflanzt (das Medium im betrachteten Fall ist Luft, deshalb c = 340 m/s).

Bei den eingestellten Charakteristiken des Strahlers befinden sich die Intensität des von ihm ausgestrahlten Schalls J mit seiner kennzeichnenden linearen Größe r und die Frequenz des ausgestrahlten Schalls (wenn der Strahler, der Dipol darstellt, was für die betrachtete Situation charakteristisch ist) in folgendem Verhältnis: $J ∼ ( kr ⁢ {)}^{4} = ( 2 ⁢ πr / λ ⁢ {)}^{4}$ Hier ist K - die Wellenzahl des ausgestrahlten Schalls. Wenn in (1) dans Höchstmaß Δ = c/2f benutzt wird, so bekommt man aus (2): J ∼ πr/Δ)⁴ (3).

Aus (3) folgt, dass bei den eingestellten Angaben des Strahlers die Intensität des von ihm ausgestrahlten Schalls in der Trockenkammer, also auch die Geschwindigkeit des Trocknens des Materials, sehr stark von dem Verhältnis r/Δ abhängt. Zum Beispiel vermehrt bei einer angegebenen Leistung des äußerlichen Energielieferanten, der den Schallgeber speist, und einem festgelegten Betrag seiner linearen Größe r. Die Teilung der Trocknungskammer in vier Sektionen, wie es auf der Abb. 1 dargestellt ist, die Schallintensität in jeder Sektion und die Geschwindigkeit des Trocknens des Materials auf das Sechzehnfache.

Es ist wichtig zu bemerken, dass der Verbrauch der (bis auf 40 - 60°) erwärmten Luft für das Anwärmen des getrockneten Materials viel weniger Energieaufwand als für die Speisung der Schallgeber fordert.

Als Ergebnis der Teilung der Trocknungskammer in einige schalldichte Sektionen erhöht sich der Umfang ihres einmaligen Aufladens, d. h. ihre Leistungsfähigkeit mehrmals. Infolge einer Erhöhung der Schallintensität in jeder Sektion, im Vergleich zur gewöhnlichen Einsektionskammer, bei derselben dem Schallgeber zugeführten Leistung steigt die Geschwindigkeit des Trocknens an, welches entsprechend die Trocknungszeit verringert. Als Folge kann mit Hilfe des Geräts der Energieaufwand reduziert werden und dies bedeutet eine Erhöhung der technisch-ökonomischen Kennzahl des Trocknens. Dabei ist die Konstruktion des Gerätes einfach und technikgerecht.

## Patentansprüche

1. Gerät für die Trocknung kapillarporöser Materialien mit einer Trocknungskammer, die mit einer Schallquelle ausgerüstet ist,
**dadurch gekennzeichnet,**
**dass** in der Trocknungskammer schalldichte Scheidewände (6) eingebaut sind, die den Innenraum in gesonderte Sektionen (1, 2, 3, 4) aufteilen, von denen jede mit einer gesonderten Schallquelle (5) ausgerüstet ist, und dass es eine Quelle für erwärmte Luft aufweist, die so ausgeführt ist, dass die erwärmte Luft aus der Quelle in jede Sektion der Trocknungskammer einströmt.

2. Gerät nach Anspruch 1,
**dadurch gekennzeichnet,**
**dass** die schalldichten Scheidewände (6) in der Trocknungskammer horizontal eingebaut sind.

3. Gerät nach Anspruch 1,
**dadurch gekennzeichnet,**
**dass** die schalldichten Scheidewände (6) in der Trocknungskammer vertikal eingebaut sind.

4. Gerät nach Anspruch 1,
**dadurch gekennzeichnet,**
**dass** die schalldichten Scheidewände (6) in der Trocknungskammer horizontal und vertikal eingebaut sind.

5. Gerät nach Anspruch 1,
**dadurch gekennzeichnet,**
**dass** die schalldichten Scheidewände (6) aus zwei Metallschichten bestehen, zwischen denen eine Schicht aus schallundurchlässigem Material angebracht ist.

6. Gerät nach Anspruch 1,
**dadurch gekennzeichnet,**
**dass** die Trocknungskammer mit einem Schallabsorber (7) ausgerüstet ist.

7. Gerät nach Anspruch 1,
**dadurch gekennzeichnet,**
**dass** die Quelle für erwärmte Luft ein Mittel zum Erwärmen der Luft und ein Mittel der Luftzuführung in die Trocknungskammer enthält.
